# EUROPÄISCHE PATENTSCHRIFT

(11) **EP 2 266 797 B1**
(45) Veröffentlichungstag und Bekanntmachung des Hinweises auf die Patenterteilung: **10.09.2014**
(21) Anmeldenummer: 10006389.0
(22) Anmeldetag: 19.06.2010
(51) Int. Cl.: B41F 13/02, B41F 13/58, B41F 13/60, B41F 13/64, B42D 7/00, B42D 15/00, B65H 45/22

(54) **Druckmaschine und Verfahren zum Herstellen eines Druckproduktes**
Printing press and method for producing a printed product
Presse d'impression et procédé de fabrication d'un produit d'impression

(30) Priorität: 24.06.2009 DE 102009027140
(43) Veröffentlichungstag der Anmeldung: 29.12.2010
(73) Patentinhaber: manroland web systems GmbH, 86153 Augsburg (DE)
(72) Erfinder: Behmel, Johannes, 08529 Plauen (DE); Schmalfuß, Silvio, 07958 Hohenleuben (DE)

(56) Entgegenhaltungen:
- DE-A1-102007 032 831

## Beschreibung

Die Erfindung betrifft eine Druckmaschine, insbesondere eine Rollenrotations-Offsetdruckmaschine und ein Verfahren zum Herstellen eines Druckproduktes mittels einer solchen Druckmaschine.

Aus dem Stand der Technik ist es bekannt, zur Überführung von auf einer ersten Druckmaschinenlinie bedruckten Bedruckstoffbahnen auf eine parallel zu der ersten Druckmaschine angeordnete zweite Druckmaschine Wendestangenanordnungen zu nutzen.

In DE 101 31 976 B4 ist eine Druckmaschine mit mehreren Sektionen beschrieben, wobei die Sektionen quer und entlang einer Maschinenlängsrichtung der Druckmaschine versetzt sind und auf einen gemeinsam genutzten Falzaufbau produzieren.

In DE 10 2005 031 010 A1 ist ein Druckprodukt beschrieben, das aus einem Broadsheet-Teilprodukt und einem Tabloid-Teilprodukt besteht, wobei eine Breite des Broadsheet-Teilproduktes ungleich einer Länge des Tabloid-Teilproduktes ist.

In EP 103 77 49 B1 ist ein Druckprodukt beschrieben, bei dem innerhalb eines Buches innere Seiten schmaler sind als äußere Seiten.

Aus der DE 10 2007 032 831 A1 ist eine Druckmaschine bekannt, mit der sowohl Tabloid- als auch Broadsheet-Produkte sowie Magazine in unterschiedlichen Formaten herstellbar sind.

Der Erfindung liegt die Aufgabe zugrunde, eine Druckmaschine, insbesondere eine Rollenrotations-Offsetdruckmaschine, zu schaffen, mit der die Erzeugung eines Druckproduktes, das mehrere Teilprodukte aufweist, die in separaten Druckmaschinenlinien zu drucken sind und die gemeinsam quer zu falzen sind, ohne raum- und kostenintensive Wendeeinheiten möglich ist. Der Erfindung liegt ferner die Aufgabe zugrunde ein Verfahren zum Herstellen eines Druckproduktes mittels einer solchen Druckmaschine bereitzustellen.

Die oben genannten Aufgaben werden mit einer Druckmaschine gemäß Anspruch 1, und einem Verfahren gemäß Anspruch 10 gelöst. Weiterbildungen der Erfindung sind in den jeweils abhängigen Ansprüchen definiert.

Die erfindungsgemäße Lösung für eine Druckmaschine ermöglicht es, dass deren Druckmaschinenlinien völlig unabhängig voneinander betrieben werden können. Die erfindungsgemäße Druckmaschine weist inhärent eine höhere Redundanz dahingehend auf, dass bei Ausfall eines Falzwerks der Druckmaschine auf ein anderes Falzwerk der Druckmaschine zurückgegriffen werden kann.

Die erfindungsgemäße Druckmaschine bietet eine hohe Flexibilität in der Lage der Teilprodukte in einem Endprodukt, in der Seitenzahl des Endproduktes und in der Gestaltung der Teilprodukte.

Durch die Kombination verschieden breiter Druckmaschinenlinien (zum Beispiel eine einfachbreite Druckmaschinenlinie mit einer doppelt breiten Druckmaschinenlinie) oder verschieden ausgestatteter Druckmaschinenlinien können die Vorteile der jeweiligen Druckmaschinenlinien (Bahnbreitenflexibilität der einfachbreiten Druckmaschinenlinie, Produktivität der doppelt breiten Druckmaschinenlinie) unkompliziert miteinander kombiniert werden.

Durch die unterschiedlich breiten Teilprodukte kann ein Druckprodukt bzw. Endprodukt mit einer Art Register hergestellt werden, wobei das Register zum Beispiel für Verweise zu verschiedenen Rubriken (Nachrichten, Wirtschaft, Sport, Feuilleton, Sonderausgaben) nutzbar ist und somit das Druckprodukt für den Kunden einerseits aufgewertet werden kann und andererseits ansprechender gestaltet werden kann.

Gemäß einem ersten Aspekt der Erfindung wird eine Druckmaschine mit einer ersten Druckmaschinenlinie und mindestens einer weiteren Druckmaschinenlinie bereitgestellt, wobei die mindestens zwei Druckmaschinenlinien parallel zueinander und seitlich beabstandet voneinander stehen, wobei jeder Druckmaschinenlinie mindestens eine Druckeinheit, mindestens ein Falzaufbau mit mindestens einem Falztrichter und mindestens ein Falzwerk zugeordnet sind, und wobei in jeder Druckmaschinenlinie mindestens eine Bedruckstoffbahn in Form einer Papierbahn bedruckbar ist: Die Druckmaschine zeichnet sich dadurch aus, dass nach dem Längsfalzen der Bedruckstoffbahnen durch die Falztrichter die Bedruckstoffbahnstränge wahlweise dem der jeweiligen Druckmaschinenlinie zugeordneten oder dem einer anderen Druckmaschinenlinie zugeordneten Falzwerk zuführbar sind.

Gemäß einer Ausführungsform der Erfindung liegen die Bedienseiten zweier Druckmaschinenlinien auf einander zugewandten Seiten.

Gemäß einer Ausführungsform der Erfindung liegen die Bedienseiten zweier Druckmaschinenlinien auf einander abgewandten Seiten.

Gemäß einer Ausführungsform der Erfindung ist die Bedienseite einer Druckmaschinenlinie der Antriebsseite einer anderen Druckmaschinenlinie zugewandt.

Gemäß einer Ausführungsform der Erfindung entsprechen die maximal in einer ersten Druckmaschinenlinie und in einer weiteren Druckmaschinenlinie verarbeitbaren Bahnbreiten im Wesentlichen einer Breite von n stehenden Seiten.

Gemäß einer Ausführungsform der Erfindung entspricht die maximal in einer ersten Druckmaschinenlinie verarbeitbare Bahnbreite im Wesentlichen einer Breite von n stehenden Seiten und entspricht die maximal verarbeitbare Bahnbreite einer weiteren Druckmaschinenlinie im Wesentlichen einer Breite von m stehenden Seiten, wobei m ≠ n.

Gemäß einer Ausführungsform der Erfindung werden auf einer ersten Druckmaschinenlinie Bedruckstoffbahnen mit Seiten einer ersten Seitenbreite bedruckt und werden auf wenigstens einer weiteren Druckmaschinenlinie Bedruckstoffbahnen mit Seiten einer anderen Seitenbreite bedruckt.

Gemäß einer Ausführungsform der Erfindung werden auf allen Druckmaschinenlinien Bedruckstoffbahnen mit Seiten einer im Wesentlichen gleichen Seitenbreite bedruckt.

Gemäß einer Ausführungsform der Erfindung werden in verschiedenen Falzwerken quergefalzte Produkte gemeinsam weiterverarbeitet.

Gemäß einer Ausführungsform der Erfindung werden in verschiedenen Falzwerken quergefalzte Produkte getrennt weiterverarbeitet.

Gemäß einer Ausführungsform der Erfindung enthält wenigstens eine der Druckmaschinenlinien wenigstens ein zusätzliches Aggregat, welches in wenigstens einer anderen Druckmaschinenlinie nicht enthalten ist.

Gemäß einer Ausführungsform der Erfindung wird zumindest ein Teil der bedruckten Bedruckstoffbahnen längsgeschnitten.

Gemäß einer Ausführungsform der Erfindung ist die Druckmaschine eine Zeitungsdruckmaschine.

Gemäß einem zweiten Aspekt der Erfindung wird ein Verfahren zur Herstellung eines Druckproduktes mittels einer Druckmaschine gemäß einer, mehreren oder allen zuvor genannten Ausführungsformen der Erfindung in jeder denkbaren Kombination bereitgestellt, wobei auf einer ersten Druckmaschinenlinie und auf wenigstens einer weiteren Druckmaschinenlinie jeweils wenigstens eine Bedruckstoffbahn bedruckt wird und die Bedruckstoffbahnen mittels den der jeweiligen Druckmaschinenlinie zugeordneten Falztrichtern längsgefalzt werden. Das erfindungsgemäße Verfahren zeichnet sich dadurch aus, dass wenigstens ein nach dem Längsfalzen entstandener Bedruckstoffbahnstrang in ein einer anderen Druckmaschinenlinie zugeordnetes Falzwerk zugeführt wird.

Gemäß einer Ausführungsform der Erfindung wird ein Verfahren zur Herstellung eines Druckproduktes gemäß einer, mehreren oder allen zuvor genannten Ausführungsformen der Erfindung in jeder denkbaren Kombination mittels einer Druckmaschine gemäß einer, mehreren oder allen zuvor genannten Ausführungsformen der Erfindung in jeder denkbaren Kombination bereitgestellt, wobei auf einer ersten Druckmaschinenlinie wenigstens eine Bedruckstoffbahn mit Seiten einer ersten Seitenbreite bedruckt wird und auf wenigstens einer weiteren Druckmaschinenlinie wenigstens eine weitere Bedruckstoffbahn mit Seiten, insbesondere Zeitungsseiten, einer anderen Seitenbreite bedruckt wird, wobei wenigstens ein nach dem Längsfalzen entstandener Bedruckstoffbahnstrang so in ein einer anderen Druckmaschinenlinie zugeordnetes Falzwerk überführt wird, dass die Längsfalze der einzelnen Bedruckstoffbahnstränge im Wesentlichen deckungsgleich zum Liegen kommen und nach dem Querfalzen das breitere Teilprodukt innerhalb des schmaleren Teilprodukts liegt.

Im Folgenden wird die Erfindung anhand von Ausführungsformen und unter Bezugnahme auf die beigefügten Figuren detaillierter beschrieben.
- Fig.1: zeigt in Fig.1 (a) eine schematische Draufsicht und in Fig.1 (b) eine schematische Vorderansicht einer Druckmaschine gemäß einer Ausführungsform der Erfindung, wobei zwei Druckmaschinenlinien der Druckmaschine parallel zueinander angeordnet sind und jeweils über ein eigenes Falzwerk verfügen.
- Fig.2: zeigt in schematischer Vorderansicht unterschiedliche Produktionsweisen der Druckmaschine gemäß Fig.1.
- Fig.3: zeigt in Fig.3(a) eine schematische Draufsicht und in Fig.3(b) eine schematische Vorderansicht einer Druckmaschine gemäß einer Ausführungsform der Erfindung, wobei zwei Druckmaschinenlinien der Druckmaschine parallel zueinander angeordnet sind und jeweils über ein eigenes Falzwerk verfügen.
- Fig.4: zeigt in schematischer Vorderansicht unterschiedliche Produktionsweisen der Druckmaschine gemäß Fig.3.
- Fig.5: zeigt in schematischer Vorderansicht weitere unterschiedliche Produktionsweisen der Druckmaschine gemäß Fig.3.
- Fig.6: zeigt in Fig.6(a) eine schematische Draufsicht und in Fig.6(b) eine schematische Vorderansicht einer Druckmaschine gemäß einer Ausführungsform der Erfindung, wobei zwei Druckmaschinenlinien der Druckmaschine parallel zueinander angeordnet sind und jeweils über ein eigenes Falzwerk verfügen.
- Fig.7: zeigt in schematischer Vorderansicht unterschiedliche Produktionsweisen der Druckmaschine gemäß Fig.6.
- Fig.8: zeigt in Fig.8(a) eine schematische Draufsicht und in Fig.8(b) eine schematische Vorderansicht einer Druckmaschine gemäß einer Ausführungsform der Erfindung, wobei drei Druckmaschinenlinien der Druckmaschine parallel zueinander angeordnet sind und jeweils über ein eigenes Falzwerk verfügen.
- Fig.9: zeigt in schematischer Vorderansicht unterschiedliche Produktionsweisen der Druckmaschine gemäß Fig.8.
- Fig.10: zeigt in schematischer Vorderansicht weitere unterschiedliche Produktionsweisen der Druckmaschine gemäß Fig.8.
- Fig.11: zeigt in schematischer Ansicht ein Druckprodukt gemäß einer Ausführungsform der Erfindung.
Im Folgenden werden Ausführungsformen der Erfindung unter Bezugnahme auf die Figuren 1 bis 11 beschrieben.

In den Figuren 1, 3, 6 und 8 sind gemäß Ausführungsformen der Erfindung Druckmaschinen mit zwei bzw. drei parallel zueinander angeordneten Druckmaschinenlinien M1, M2, M3 in einer Standard-Produktionsweise in einer Draufsicht (a) und in einer Vorderansicht (b) dargestellt. In der Standard-Produktionsweise produzieren alle Druckmaschinenlinien M1, M2, M3 in ein jeweils eigenes, zugeordnetes Falzwerk FW1, FW2, FW3.

In den Figuren 2, 4, 5, 7, 9 und 10 sind jeweils links die mit den in der jeweils direkt vorgeordneten Figur bzw. den jeweils direkt vorgeordneten Figuren dargestellten Druckmaschinenlinien möglichen Produktionsweisen gemäß Ausführungsformen der Erfindung dargestellt.

Wie aus den Figuren 2, 4, 5, 7, 9 und 10 ersichtlich, können Bedruckstoffbahnstränge nach einem mittels der Falztrichter FT1.1, FT1.2, FT2.1, FT2.2, FT3 durchgeführten Längsfalzen von einer der Druckmaschinenlinien M1, M2, M3 in ein einer anderen der Druckmaschinenlinien M1, M2, M3 zugeordnetes Falzwerk FW1, FW2, FW3 überführt werden.

In den Figuren 2, 4, 5, 7, 9 und 10 sind dazu rechts die jeweils entstehenden Druckprodukte mit ihren jeweiligen Seitenbreiten F1, F2, F3 dargestellt. Die Anzahl der dargestellten Seiten der Druckprodukte bzw. Teilprodukte T1, T2, T3, T4, T5 (siehe Fig.11) wurde der einfacheren Darstellung wegen beschränkt, kann aber beliebig höher sein.

Fig.1 zeigt zwei einfachbreite Druckmaschinenlinien M1, M2, die Bedruckstoffbahnen unterschiedlicher Bahnbreiten B1, B2 bedrucken und deren Bedienseiten SI1, SI2 so angeordnet sind, dass die Bedienseite S11 der einen Druckmaschinenlinie M1 der Antriebsseite S112 der anderen Druckmaschinenlinie M2 zugewandt ist.

In Fig.2 sind zu der Druckmaschine von Fig.1 neben einer Standard-Produktionsart (oben) zwei Produktionsmöglichkeiten bzw. Produktionsarten (Mitte und unten) gemäß Ausführungsformen der Erfindung dargestellt.

Bei den erfindungsgemäßen Produktionsarten werden Bedruckstoffbahnstränge entweder nach dem Falztrichter FT1 der ersten Druckmaschinenlinie M1 in das Falzwerk FW2 der zweiten Druckmaschinenlinie M2 oder nach dem Falztrichter FT2 der zweiten Druckmaschinenlinie M2 in das Falzwerk FW1 der ersten Druckmaschinenlinie M1 überfuhrt. Rechts sind in Fig.2 die entstehenden Druckprodukte dargestellt, wobei hier eine größere Seitenbreite F1 und eine kleinere Seitenbreite F2 kombiniert sind.

Fig.3 zeigt eine doppeltbreite Druckmaschinenlinie M2 und eine einfachbreite Druckmaschinenlinie M3, die Bedruckstoffbahnen unterschiedlicher Bahnbreiten B2, B3 bedrucken und deren Bedienseiten S12, S13 einander zugewandt sind.

In Fig.4 und Fig.5 sind zu der Druckmaschine von Fig.3 neben einer Standard-Produktionsart (Fig.4 oben) Produktionsmöglichkeiten bzw. Produktionsarten (Fig.4 unten und Fig.5) gemäß Ausführungsformen der Erfindung dargestellt. Auch hier entstehen Druckprodukte mit Teilprodukten unterschiedlicher Seitenbreite F2, F3.

Fig.6 zeigt eine Druckmaschine mit zwei doppeltbreiten Druckmaschinenlinien M1, M2, die Bedruckstoffbahnen gleicher Bahnbreiten B1, B2 bedrucken und deren jeweilige Bedienseiten S11 bzw. S12 jeweils auf der der anderen Druckmaschinenlinie M1, M2 abgewandten Seite angeordnet sind.

In Fig.7 sind zu der Druckmaschine von Fig.6 neben einer Standard-Produktionsart (oben) Produktionsmöglichkeiten bzw. Produktionsarten (Mitte und unten) gemäß Ausführungsformen der Erfindung dargestellt. Hier entstehen Druckprodukte mit Teilprodukten gleicher Seitenbreite F1, F2.

Der Vollständigkeit halber sei erwähnt, dass auch von der in Fig.6 linken Druckmaschinenlinie M2 auf die in Fig.6 rechte Druckmaschinenlinie M3 überführt werden könnte, was allerdings nicht mit dargestellt ist.

Fig.8 zeigt eine Druckmaschine mit zwei doppeltbreiten Druckmaschinenlinien M1 und M2 und einer einfachbreiten Druckmaschinenlinie M3, die Bedruckstoffbahnen unterschiedlicher Bahnbreiten B1, B2, B3 bedrucken.

In Fig.9 und Fig.10 sind zu der Druckmaschine von Fig.8 neben einer Standard-Produktionsart (Fig.9 oben) Produktionsmöglichkeiten bzw. Produktionsarten (in Fig.9 Mitte und unten sowie Fig.10) gemäß Ausführungsformen der Erfindung dargestellt. Hier entstehen wieder Druckprodukte mit Teilprodukten unterschiedlicher Seitenbreite F1, F2, F3. Auch hier ist nur eine exemplarische Auswahl von Produktionsmöglichkeiten dargestellt.

Gemäß einer Ausführungsform der Erfindung sind die Druckmaschinen gemäß den Figuren 1 bis 11 Zeitungsdruckmaschinen.

Gemäß einer nicht dargestellten Ausführungsform der Erfindung weist wenigstens eine der Druckmaschinenlinien M1, M2, M3 wenigstens ein zusätzliches Aggregat (wie z.B. einen dem/den Falztrichter(n) nachgeordneten Heftapparat) auf, welches in wenigstens einer anderen der Druckmaschinenlinien M1, M2, M3 nicht vorgesehen ist.

Gemäß einer weiteren nicht dargestellten Ausführungsform der Erfindung weisen die Druckmaschinenlinien M1, M2, M3 Längsschneideeinrichtungen auf, wobei zumindest ein Teil der bedruckten Bedruckstoffbahnen längsgeschnitten wird.

Fig.11 zeigt ein gemäß einer Ausführungsform der Erfindung hergestelltes Druckprodukt, das fünf Teilprodukte T1, T2, T3, T4, T5 mit unterschiedlichen Seitenbreiten F1, F2, F3 aufweist, insbesondere aus diesen besteht. Die gemäß Fig.11 breiteren Teilprodukte T3, T4, T5 liegen nach einem Querfalzen (Querfalz ist in Fig.11 mit gestrichelte Linie dargestellt) in dem Druckprodukt weiter innen und erzeugen so im Bereich von Überständen Ü1, Ü2 eine Art Register.

### Bezugszeichenliste

- M1: Druckmaschinenlinie
- M2: Druckmaschinenlinie
- M3: Druckmaschinenlinie
- FT1.1: Falztrichter
- FT1.2: Falztrichter
- FT2.1: Falztrichter
- FT2.2: Falztrichter
- FT3: Falztrichter
- FW1: Falzwerk
- FW2: Falzwerk
- FW3: Falzwerk
- F1: Seitenbreite
- F2: Seitenbreite
- F3: Seitenbreite
- B1: Bahnbreite
- B2: Bahnbreite
- B3: Bahnbreite
- SI1: Bedienseite
- SI2: Bedienseite
- SI3: Bedienseite
- SII1: Antriebsseite
- SII2: Antriebsseite
- SII3: Antriebsseite

## Patentansprüche

1. Druckmaschine mit einer Druckmaschinenlinie (M1, M2, M3) und mindestens einer weiteren Druckmaschinenlinie (M1, M2, M3),
wobei die Druckmaschinenlinien (M1, M2, M3) parallel zueinander und seitlich beabstandet voneinander angeordnet sind,
wobei jeder Druckmaschinenlinie (M1 M2, M3) mindestens eine Druckeinheit (DE1, DE2, DE3), mindestens ein Falzaufbau mit mindestens einem Falztrichter (FT1.1, FT1.2, FT2.1, FT2.2, FT3) und mindestens ein Falzwerk (FW1, FW2, FW3) zugeordnet sind,
wobei jede Druckmaschinenlinie (M1, M2, M3) eingerichtet ist, so dass über diese mindestens eine Bedruckstoffbahn bedruckbar ist, dadurch gekenzeichnet, dass
jede Druckmaschinenlinie (M1, M2, M3) eingerichtet ist, so dass nach einem Längsfalzen der Bedruckstoffbahnen mittels der, der jeweiligen Druckmaschinenlinie (M1, M2, M3) zugeordneten Falztrichter (FT1.1, FT1.2, FT2.1, FT2.2, FT3) entstandene Bedruckstoffbahnstränge wahlweise dem der jeweiligen Druckmaschinenlinie (M1, M2, M3) zugeordneten Falzwerk (FW1, FW2, FW3) oder dem einer anderen Druckmaschinenlinie (M1, M2, M3) zugeordneten Falzwerk (FW1, FW2, FW3) zuführbar sind.

2. Druckmaschine gemäß Anspruch 1, wobei jeweilige Bedienseiten (SI1, SI2, SI3) zweier Druckmaschinenlinien (M1, M2, M3) von einander zugewandten Seiten der der beiden Druckmaschinenlinien (M1, M2, M3) gebildet sind.

3. Druckmaschine gemäß Anspruch 1, wobei jeweilige Bedienseiten (SI1, SI2, SI3) zweier Druckmaschinenlinien (M1, M2, M3) von einander abgewandten Seiten der der beiden Druckmaschinenlinien (M1, M2, M3) gebildet sind.

4. Druckmaschine gemäß Anspruch 1, wobei eine Bedienseite (SI1, SI2, SI3) einer der Druckmaschinenlinien (M1, M2, M3) einer Antriebsseite (SII1, SII2, SII3) einer anderen der Druckmaschinenlinien (M1, M2, M3) zugewandt ist.

5. Druckmaschine gemäß einem der Ansprüche 1 bis 4, wobei die Druckmaschine zur Verarbeitung von maximalen Bahnbreiten (B1, B2, B3) in den Druckmaschinenlinien (M1, M2, M3) ausgelegt ist, wobei die in einer der Druckmaschinenlinien (M1, M2, M3) und in einer weiteren der Druckmaschinenlinien (M1, M2, M3) verarbeitbare maximale Bahnbreite (B1, B2, B3) im Wesentlichen einer Breite von n stehenden Seiten entspricht.

6. Druckmaschine gemäß einem der Ansprüche 1 bis 4, wobei die Druckmaschine zur Verarbeitung von maximalen Bahnbreiten (B1, B2, B3) in den Druckmaschinenlinien (M1, M2, M3) ausgelegt ist, wobei die in einer der Druckmaschinenlinien (M1, M2, M3) verarbeitbare maximale Bahnbreite (B1, B2, B3) im Wesentlichen einer Breite von n stehenden Seiten entspricht, wobei eine in einer weiteren der Druckmaschinenlinien (M1, M2, M3) verarbeitbare maximale Bahnbreite (B1, B2, B3) im Wesentlichen einer Breite von m stehenden Seiten entspricht, und wobei m ungleich n ist.

7. Druckmaschine gemäß einem der Ansprüche 1 bis 6, wobei eine der Druckmaschinenlinien (M1, M2, M3) eingerichtet ist, so dass darauf Bedruckstoffbahnen mit Seiten einer ersten Breite (F1, F2, F3) bedruckbar sind, und wobei wenigstens eine weitere der Druckmaschinenlinien (M1, M2, M3) eingerichtet ist, so dass darauf Bedruckstoffbahnen mit Seiten einer anderen Breite (F1, F2, F3) bedruckbar sind.

8. Druckmaschine gemäß einem der Ansprüche 1 bis 7, wobei jede der Druckmaschinenlinien (M1, M2, M3) eingerichtet ist, so dass darauf Bedruckstoffbahnen mit Seiten einer im Wesentlichen gleichen Breite (F1, F2, F3) bedruckbar sind.

9. Druckmaschine gemäß einem der Ansprüche 1 bis 8, wobei die Druckmaschinenlinien (M1, M2, M3) eingerichtet sind, so dass in verschiedenen Falzwerken (FW1, FW2, FW3) der Druckmaschinenlinien (M1, M2, M3) quergefalzte Produkte gemeinsam oder getrennt weiterverarbeitbar sind.

10. Verfahren zur Herstellung eines Druckproduktes mittels einer Druckmaschine gemäß einem der Ansprüche 1 bis 9, wobei:
auf einer Druckmaschinenlinie (M1, M2, M3) und auf wenigstens einer weiteren Druckmaschinenlinie (M1, M2, M3) jeweils wenigstens eine Bedruckstoffbahn bedruckt wird, und
die Bedruckstoffbahnen mittels den jeweiligen Druckmaschinenlinien zugeordneten Falztrichtern (FT1.1, FT1.2, FT2.1, FT2.2, FT3) längsgefalzt werden,
**dadurch gekennzeichnet, dass** wenigstens ein nach dem Längsfalzen entstandener Bedruckstoffbahnstrang einer der Druckmaschinenlinien (M1, M2, M3) einem einer anderen der Druckmaschinenlinien (M1, M2, M3) zugeordneten Falzwerk (FW1, FW2, FW3) zur Verarbeitung zugeführt wird.

11. Verfahren zur Herstellung eines Druckproduktes gemäß Anspruch 10, wobei:
auf einer der Druckmaschinenlinien (M1, M2, M3) wenigstens eine Bedruckstoffbahn mit Seiten einer ersten Breite (F1, F2, F3) bedruckt wird und auf wenigstens einer weiteren der Druckmaschinenlinien (M1, M2, M3) wenigstens eine weitere Bedruckstoffbahn mit Zeitungsseiten einer anderen Breite (F1, F2, F3) bedruckt wird,
und wobei wenigstens ein nach dem Längsfalzen entstandener Bedruckstoffbahnstrang einer der Druckmaschinenlinien (M1, M2, M3) so in ein einer anderen der Druckmaschinenlinien (M1, M2, M3) zugeordnetes Falzwerk (FW1, FW2, FW3) überführt wird, dass in dem betreffenden Falzwerk (FW1, FW2, FW3) Längsfalze der einzelnen Bedruckstoffbahnstränge im Wesentlichen deckungsgleich zum Liegen kommen und nach einem Querfalzen ein breiteres Teilprodukt (T1, T2, T3, T4, T5) innerhalb eines schmaleren Teilprodukts (T1, T2, T3, T4, T5) liegt.

## Claims

1. A printing press with a printing press line (M1, M2, M3) and at least one further printing press line (M1, M2, M3),
wherein the printing press lines (M1, M2, M3) are arranged parallel to one another and laterally spaced from one another,
wherein each printing machine line (M1, M2, M3) is assigned at least one printing unit (DE1, DE2, DE3), at least one folding superstructure with at least one former (FT1.1, FT1.2, FT2.1, FT2.2, FT3) and at least one folder (FW1, FW2, FW3),
wherein each printing press line (M1, M2, M3) is equipped so that via this at least one substrate web can be printed, **characterized in that**
each printing press line (M1, M2, M3) is equipped so that following longitudinal folding of the substrate webs, substrate web ribbons which are created by means of the formers (FT1.1, FT1.2, FT2.1, FT2.2, FT3) assigned to the respective printing press line (M1, M2, M3) can be optionally fed to the folder (FW1, FW2, FW3) assigned to the respective printing press line (M1, M2, M3) or to the folder (FW1, FW2, FW3) assigned to another printing press line (M1, M2, M3).

2. The printing press according to Claim 1, wherein respective operating sides (SI1, SI2, SI3) of two printing press lines (M1, M2, M3) are formed by sides of the two printing press lines (M1, M2, M3) facing one another.

3. The printing press according to Claim 1, wherein the respective operating sides (SI1, SI2, SI3) of two printing press lines (M1, M2, M3) are formed by sides of the two printing press lines (M1, M2, M3) facing away from one another.

4. The printing press according to Claim 1, wherein an operating side (SI1, SI2, SI3) of one of the printing press lines (M1, M2, M3) faces a driving side (SII1, SII2, SII3) of another one of the printing press lines (M1, M2, M3).

5. The printing press according to any one of the Claims 1 to 4, wherein the printing press is designed for processing maximum web widths (B1, B2, B3) in the printing press lines (M1, M2, M3), wherein the maximum web width (B1, B2, B3) that can be processed in one of the printing press lines (M1, M2, M3) and in a further one of the printing press lines (M1, M2, M3) substantially corresponds to a width of n standing pages.

6. The printing press according to any one of the Claims 1 to 4, wherein the printing press is designed for processing maximum web widths (B1, B2, B3) in the printing press lines (M1, M2, M3), wherein the maximum web width (B1, B2, B3) that can be processed in one of the printing press lines (M1, M2, M3) substantially corresponds to a width of n standing pages, wherein a maximum web width (B1, B2, B3) that can be processed in one of the further printing press lines (M1, M2, M3) substantially corresponds to a width of m standing pages and wherein m is unequal n.

7. The printing press according to any one of the Claims 1 to 6, wherein one of the printing press lines (M1, M2, M3) is equipped so that thereon substrate webs with pages of a first width (F1, F2, F3) can be printed, and wherein at least one further one of the printing press lines (M1, M2, M3) is equipped so that thereon substrate webs with pages of another width (F1, F2, F3) can be printed.

8. The printing press according to any one of the Claims 1 to 7, wherein each of the printing press lines (M1, M2, M3) is equipped so that thereon substrate webs with pages of a substantially same width (F1, F2, F3) can be printed.

9. The printing press according to any one of the Claims 1 to 8, wherein the printing press lines (M1, M2, M3) are equipped so that in different folders (FW1, FW2, FW3) of the printing press lines (M1, M2, M3) transversely folded products can be further processed jointly or separately.

10. A method for producing a print product by means of a printing press according to any one of the Claims 1 to 9, wherein:
on a printing press line (M1, M2, M3) and on at least one further printing press line (M1, M2, M3) at least one substrate web is printed, and
the substrate webs are longitudinally folded by means of the formers (FT1.1, FT1.2, FT2.1, FT2.2, FT3) assigned to the respective printing press lines,
**characterized in that** at least one substrate web ribbon of one of the printing press lines (M1, M2, M3) created after the longitudinal folding is fed to another folder (FW1, FW2, FW3) assigned to another one of the printing press lines (M1, M2, M3) for processing.

11. The method for producing a print product according to Claim 10, wherein:
on one of the printing press lines (M1, M2, M3) at least one substrate web with pages of a first width (F1, F2, F3) is printed and on at least one further one of the printing press lines (M1, M2, M3) at least one further substrate web with newspaper pages of another width (F1, F2, F3) is printed,
and wherein at least one substrate web ribbon of one of the printing press lines (M1, M2, M3) created after the longitudinal folding is transferred into a folder (FW1, FW2, FW3) assigned to another one of the printing press lines (M1, M2, M3) so that in the folder concerned (FW1, FW2, FW3) longitudinal folds of the individual substrate web ribbons substantially come to lie congruently and after transverse folding a wider part product (T1, T2, T3, T4, T5) lies within a narrower part product (T1, T2, T3, T4, T5).

## Revendications

1. Machine d'impression comportant une chaîne de machine d'impression (M1, M2, M3) et au moins une autre chaîne de machine d'impression (M1, M2, M3), dans laquelle
les chaînes de machine d'impression (M1, M2, M3) sont disposées parallèlement les unes aux autres et espacées latéralement les unes des autres,
est associée à chaque chaîne de machine d'impression (M1, M2, M3) au moins une unité d'impression (DE1, DE2, DE3), au moins une structure de pliage comprenant au moins un entonnoir de pliage (FT1.1, FT1.2, FT2.1 FT2.2, FT3) et au moins un groupe de pliage (FW1, FW2, FW3),
chaque chaîne de machine d'impression (M1, M2, M3) est conçue pour permettre d'imprimer au moins une bande de support d'impression, **caractérisée en ce que**,
après un pliage longitudinal des bandes de support d'impression au moyen de l'entonnoir de pliage (FT1.1, FT1.2, FT2.1 FT2.2, FT3) associé à la chaîne de machine d'impression respective (M1, M2, M3), les cordons de bande de support d'impression obtenus peuvent être acheminés au choix au groupe de pliage (FW1, FW2, FW3) associé à la chaîne de machine d'impression respective (M1, M2, M3) ou à l'autre groupe de pliage (FW1, FW2, FW3) associé à une autre chaîne de machine d'impression (M1, M2, M3).

2. Machine d'impression selon la revendication 1, dans laquelle les côtés de commande (SI1, SI2, SI3) de deux chaînes de machine d'impression (M1, M2, M3) sont formés par des côtés tournés l'un vers l'autre des deux chaînes de machine d'impression (M1, M2, M3).

3. Machine d'impression selon la revendication 1, dans laquelle les côtés de commande respectifs (SI1, SI2, SI3) de deux chaînes de machine d'impression (M1, M2, M3) sont formés par des côtés détournés l'un de l'autre des deux chaînes de machine d'impression (M1, M2, M3).

4. Machine d'impression selon la revendication 1, dans laquelle un côté de commande (SI1, SI2, SI3) d'une des chaînes de machine d'impression (M1, M2, M3) est tourné vers un côté moteur (SII1, SII2, SII3) d'une autre des chaînes de machine d'impression (M1, M2, M3).

5. Machine d'impression selon une des revendications 1 à 4, dans laquelle la machine d'impression permettant de traiter des largeurs de bande maximales (B1, B2, B3) est située dans les chaînes de machine d'impression (M1, M2, M3), la largeur de bande maximale (B1, B2, B3) pouvant être traitée dans une des chaînes de machine d'impression (M1, M2, M3) et dans une autre des chaînes de machine d'impression (M1, M2, M3) équivaut sensiblement à une largeur de n pages redressées.

6. Machine d'impression selon une des revendications 1 à 4, dans laquelle la machine d'impression permettant de traiter des largeurs de bande maximales (B1, B2, B3) est située dans les chaînes de machine d'impression (M1, M2, M3), la largeur de bande maximale (B1, B2, B3) pouvant être traitée dans une des chaînes de machine d'impression (M1, M2, M3) et dans une autre des chaînes de machine d'impression (M1, M2, M3) équivaut sensiblement à une largeur de n pages redressées, une largeur de bande maximale (B1, B2, B3) pouvant être traitée dans une autre des chaînes de machine d'impression (M1, M2, M3) équivalant sensiblement à une largeur de m pages redressés, m étant différent de n.

7. Machine d'impression selon une des revendications 1 à 6, dans laquelle une des chaînes de machine d'impression (M1, M2, M3) est conçue pour qu'on puisse imprimer dessus des bandes de support d'impression avec des pages d'une première largeur (F1, F2, F3) et au moins une autre des chaînes de machine d'impression (M1, M2, M3) est conçue pour qu'on puisse imprimer dessus des bandes de support d'impression avec des pages d'une autre largeur (F1, F2, F3).

8. Machine d'impression selon une des revendications 1 à 7, dans laquelle chacune des chaînes de machine d'impression (M1, M2, M3) est conçue pour qu'on puisse imprimer dessus des bandes de support d'impression avec des pages d'une largeur sensiblement identique (F1, F2, F3).

9. Machine d'impression selon une des revendications 1 à 8, dans laquelle une des chaînes de machine d'impression (M1, M2, M3) est conçue pour qu'on puisse continuer de traiter des produits pliés transversalement ensemble ou séparément dans divers groupes de pliage (FW1, FW2, FW3) des chaînes de machine d'impression (M1, M2, M3).

10. Procédé de fabrication d'un produit imprimé au moyen d'une machine d'impression selon une des revendications 1 à 9, dans lequel :
on imprime sur une chaîne de machine d'impression (M1, M2, M3) et sur au moins une autre chaîne de machine d'impression (M1, M2, M3) respectivement au moins une bande de support d'impression et
les bandes de support d'impression sont pliées en longueur au moyen des entonnoirs de pliage (FT1.1, FT1.2, FT2.1 FT2.2, FT3) associés aux chaînes de machine d'impression respectives,
**caractérisé en ce qu'**au moins un cordon de bande de support d'impression obtenu après le pliage d'une des chaînes de machine d'impression (M1, M2, M3) est acheminé pour traitement vers un groupe de pliage (FW1, FW2, FW3) associé à une autre des chaînes de machine d'impression (M1, M2, M3).

11. Procédé de fabrication d'un produit imprimé selon une la revendication 10, dans lequel :
on imprime sur une chaîne de machine d'impression (M1, M2, M3) au moins une bande de support d'impression avec des pages d'une première largeur (F1, F2, F3) et sur au moins une autre des chaînes de machine d'impression (M1, M2, M3) au moins une autre bande de support d'impression avec des pages de journal d'une autre largeur (F1, F2, F3)
et au moins un cordon de bande de support d'impression obtenu après le pliage longitudinal d'une des chaînes de machine d'impression (M1, M2, M3) est transféré dans un groupe de pliage (FW1, FW2, FW3) associé à une autre des chaînes de machine d'impression (M1, M2, M3) de manière à ce que, dans le groupe de pliage concerné (FW1, FW2, FW3), des plis longitudinaux des différents cordons de bande de support d'impression se recouvrent sensiblement à l'identique et à ce qu'un sous-produit large (T1, T2, T3, T4, T5) se trouve dans un sous-produit étroit (T1, T2, T3, T4, T5).
